# EUROPÄISCHE PATENTSCHRIFT

(11) **EP 1 344 287 B1**
(45) Veröffentlichungstag und Bekanntmachung des Hinweises auf die Patenterteilung: **06.02.2008**
(21) Anmeldenummer: 01994801.7
(22) Anmeldetag: 18.12.2001
(51) Int. Cl.: H01R 39/39

(54) **HALTERUNG FÜR EINE KOHLEBÜRSTE**
HOLDING DEVICE FOR A CARBON BRUSH
DISPOSITIF DE FIXATION POUR BALAI

(30) Priorität: 19.12.2000 DE 10063405
(43) Veröffentlichungstag der Anmeldung: 17.09.2003
(73) Patentinhaber: K-Tec GmbH, 61389 Schmitten (DE)
(72) Erfinder: KÄSDORF, Wolfgang, 65326 Aarbergen (DE)
(74) Vertreter: Stoffregen, Hans-Herbert
(86) Internationale Anmeldenummer: PCT/EP2001/014932
(87) Internationale Veröffentlichungsnummer: WO 2002/050963

(56) Entgegenhaltungen:
- DE-A- 19 962 705
- FR-A- 2 265 204
- US-A- 4 431 933
- US-A- 4 638 203

## Beschreibung

Die Erfindung bezieht sich auf eine Halterung mit einer Kohlebürste, insbesondere an einem Kommutator oder einem Schleifring mit einer Stirnfläche anlegbaren Kohlebürste, umfassend ein gebogenes Federelement mit einem gegebenenfalls U- oder L-förmig gebogenen Halteabschnitt und einem die Kohlebürste aufnehmenden Trägerabschnitt,der eine rückseitige Fläche der Kohlebürste flächig abstützende Abstützfläche sowie entlang von Seitenflächen, insbesondere zweier gegenüberliegenden Seitenflächen oder Kanten der Kohlebürste sich erstreckende Halteabschnitte aufweist, die aus dem Trägerabschnitt der Halterung frei geschnittene und aus von dem Trägerabschnitt aufgespannter Ebene herausgebogene Abschnitte sind. Ferner nimmt die Erfindung Bezug auf eine Halterung für eine, insbesondere an einem Kommutator oder einem Schleifring mit einer Stirnfläche anlegbare, Kohlebürste, umfassend ein gebogenes Federelement mit einem gegebenenfalls U- oder L-förmig gebogenen Halteabschnitt und einem die Kohlebürste aufnehmenden Trägerabschnitt, der eine rückseitige Fläche der Kohlebürste flächig abstützende Abstützfläche sowie entlang von Seitenflächen, insbesondere zweier gegenüberliegenden Seitenflächen oder Kanten der Kohlebürste sich erstreckende Halteabschnitte aufweist, die aus dem Trägerabschnitt der Halterung frei geschnittene und aus von dem Trägerabschnitt aufgespannter Ebene herausgebogene Abschnitte sind.

Eine entsprechende Halterung ist der US 4,157,483 zu entnehmen. Die auf einem Trägerabschnitt einer Halterung zu fixierende Kohlebürste weist rückseitig einen zungenförmigen Fortsatz auf, der eine in dem Trägerabschnitt freigeschnittene Aussparung durchsetzt und mittels Halteabschnitten fixiert ist, die aus der von dem Trägerabschnitt aufgespannten Ebene herausgebogen sind. Eine entsprechende Lösung ist auch der US 4,431,933 zu entnehmen.

Aus der US 4,638,203 ist eine Halterung bekannt, die aus einem L-förmigen Federelement besteht, dessen einer Schenkel eine U-förmige Ausbuchtung aufweist, in der eine Kohlebürste festlegbar ist.

Bei einer Halterung nach der DE 199 62 705 A1 weist der Trägerabschnitt eine Durchbrechung auf, die von einer Kohlebürste durchsetzt wird, um diese durch Schneidklemmung zu fixieren. Da sich die Kohlebürste abschnittsweise rückseitig entlang des Trägerabschnittes erstreckt, ist eine Mindesteinbautiefe erforderlich, die insbesondere bei Kleinmotoren zu erheblichen Problemen führen kann. Durch die Schneidklemmverbindung ergibt sich zudem eine Kerbwirkung, die bei Schwingungen zu Problemen fuhren kann. Da der den Trägerabschnitt durchsetzende rückseitige Bereich der Kohlebürsten häufig einen geringeren Querschnitt als der einem Kommutator zugewandte Abschnitt aufweist, auf den die Kohlebürste zur Stromübertragung aufliegt, ist es herstellungsbedingt erforderlich, dass das Kohlebürstenmaterial in Längsrichtung der herzustellenden Kohlebürste gepresst wird.

Ein Elektromotor für Kleingeräte nach der DE 24 13 578 A1 weist als Blattfedern ausgebildete Halterungen für Kohlebürsten auf, die jeweils einen prismatischen Fortsatz aufweisen, der durch Kerbwirkung in einem Ausschnitt der Blattfeder fixierbar ist.

Der vorliegenden Erfindung liegt das Problem zu Grunde, eine Halterung der eingangs genannten Art derart weiterzubilden, dass ein sicheres Fixieren der Kohlebürste unter Vermeidung einer Kerbwirkung möglich ist, wobei der Einbauraum minimiert werden soll. Auch soll eine optimale Nutzung der Kohlebürste möglich sein.

Erfindungsgemäß wird das Problem durch eine Halterung mit einer Kohlebürste dadurch gelöst, dass die Kohlebürste mit ihrer Rückseitenfläche flächig auf der aus dem Trägerabschnitt freigeschnittenen Abstützfläche aufliegt. Für eine Halterung bestimmt für eine Kohlebürste wird das Problem dadurch gelöst, dass die Abstützfläche zum flächigen Abstützen der Rückseitenfläche der Kohlebürste eine freigeschnittene Fläche des Trägerabschnitts ist.

Erfindungsgemäß wird die Kohlebürste flächig auf dem Trägerabschnitt selbst abgestützt, so dass sich die Kohlebürste nicht über die Rückseite des Trägerabschnittes hinaus erstreckt. Folglich ist die Einbautiefe allein von der wirksamen mit einem Kommutator oder Schleifring wechselwirkenden Länge der Kohlebürste abhängig. Des Weiteren kann die Kohlebürste ohne Schneidklemmverbindung fixiert werden, so dass insbesondere bei Schwingungen sich nachteilig auswirkende Kerbwirkungen unterbunden werden. Der Halteabschnitt verläuft des Weiteren in der Ebene des Trägerabschnitts, so dass eine Vergrößerung der Einbautiefe nicht erfolgt. Gleichzeitig ist eine hohe Stabilität gegeben.

Eine besonders sichere Fixierung ohne die Gefahr eines unkontrollierten Verrutschens der Kohlebürste ist dann gegeben, wenn sich entlang jeder Seitenfläche der Kohlebürste zwei Halteabschnitte wie Fahnen erstrecken. Dabei kann die Kohlebürste über die Halteabschnitte klemmend fixiert sein.

Bei der Kohlebürste selbst kann es sich um eine Blockkohlebürste oder um eine Hammerkohlebürste handeln.

Da der Querschnitt der Kohlebürste aufgrund der erfindungsgemäß ausgebildeten Halterung und der damit verbundenen Fixierung der Kohlebürste im rückseitigen Bereich gleichbleibend ist, ergibt sich der Vorteil, dass zum Pressen des Kohlebürstenmaterials eine bevorzugte Richtung nicht einzuhalten ist. Somit ist es ohne Weiteres möglich, Kohlebürsten zu verwenden, die senkrecht oder parallel zur Längsachse der fertigen Kohlebürste gepresst sind.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von den Zeichnungen zu entnehmenden bevorzugten Ausführungsbeispielen.

Es zeigen:
- Fig. 1: in perspektivischer Darstellung eine Draufsicht auf eine Kohlebürstenhalterung,
- Fig. 2: in perspektivischer Darstellung eine Seitenansicht der Kohlebürstenhalterung gemäß Fig. 1,
- Fig. 3: die Kohlebürstenhalterung nach Fig. 1 und 2 mit einer von dieser ausgehenden Kohlebürste,
- Fig. 4: die der Fig. 3 zu entnehmende Halterung mit Kohlebürste in abweichender perspektivischer Darstellung und
- Fig. 5: eine Prinzipdarstellung einer in einem Kleinmotor angeordneten Kohlebürste.

In Fig. 5 ist rein prinzipiell ein Kleinmotor 10 mit Motorgehäuse 12 und in diesem angeordnetem Elektromotor mit Kommutator 14 dargestellt, an dem zur Stromübertragung Kohlebürsten 16, 18 kraftbeaufschlagt anliegen. Hierzu gehen die Kohlebürsten 16 und 18 jeweils von einer nur im Zusammenhang mit der Kohlebürste 16 rein prinzipiell eingezeichneten Halterung 20 in Form einer von der Funktion her bekannten Blattfeder aus, die einen Halteschenkel oder Halteabschnitt 22 und einen die Kohlebürste 16 aufnehmenden Trägerabschnitt 24 umfasst. Der Halteabschnitt 22 ist in bekannter Weise zwischen Lager und Widerlagern 26, 28 und 30 fixiert. Hierzu weist der Halteabschnitt 22 einen im Schnitt U-förmig gebogenen Abschnitt 32 auf, der das Lager 28 umgibt, wohingegen die angrenzenden Abschnitte flächig an den Widerlagern 26 und 30 anliegen. Hierdurch erfährt die Halterung 20 eine eindeutige Fixierung, wobei aufgrund der Vorspannung des Trägerabschnittes 24 gegenüber dem Halteabschnitt 22 die von dem Trägerabschnitt 24 ausgehende Kohlebürste 16 die erforderliche Kraftbeaufschlagung in Richtung des Kommutators 14 erfährt.

Die Kohlebürste 16 liegt mit ihrer rückseitigen Fläche 34, die der an dem Kommutator 14 anliegenden Stirnfläche 36 gegenüberliegend verläuft, flächig auf der dem Kommutator zugewandten Seite 38 des Trägerabschnittes 24 auf und wird über aus dem Trägerabschnitt 24 bzw. dessen eine Ebene aufspannende Fläche frei geschnittene und nach außen umgebogene Lappen oder Fahnen 42, 44 fixiert, wobei zumindest jeweils ein Lappen bzw. eine Fahne 42, 44 entlang einer Seitenfläche 46, 48, 50 der Kohlebürste 16 verläuft. Hierdurch wird die Kohlebürste 16 im erforderlichen Umfang geführt gehalten und gegebenenfalls durch Klemmen fixiert, ohne dass eine mit einer Kerbwirkung einhergehende Schneidklemmung vorliegt, wie dies nach dem Stand der Technik der Fall ist.

Den Fig. 1 bis 4 ist eine weitere, jedoch vom prinzipiellen Aufbau der Halterung 20 entsprechende bevorzugte Ausführungsform einer Halterung 52 zu entnehmen, die aus einem Trägerabschnitt 54 und einem U-förmig gebogenen Halteabschnitt 56 besteht, wobei dessen freier Schenkel 58 einen U-förmig gebogenen, nach außen zueinander divergierende Schenkel aufweisenden Abschnitt 59 aufweist, der zum Fixieren des Kohlebürstenhalters 52 ein Lager entsprechend dem Lager 28 gemäß Fig. 5 umgibt.

Der Trägerabschnitt 54 weist eine frei geschnittene Fläche 60 auf, auf der eine Kohlebürste wie die den Fig. 3 und 4 zu entnehmende Kohlebürste 62, mit ihrer Rückseitenfläche flächig aufliegt. Zum Fixieren der Kohlebürste 62 sind Halteabschnitte 64, 66, 68, 70, 72, 74 frei geschnitten und aus der von der Fläche 60 aufgespannten Ebene herausgebogen, um bei fixierter Kohlebürste 62 sich entlang deren Seitenaußenflächen 76, 78, 80, 82 zu erstrecken und gegebenenfalls die Kohlebürste 62 klemmend zu halten.

Die Klemmfixierung ist jedoch kein zwingendes Merkmal, da die flächigen Halteabschnitte oder Fahnen 64, 66, 68, 70, 72, 74 im eigentlichen Sinne allein eine axiale Führung für die Kohlebürste 62 bieten müssen, die aufgrund der Federwirkung des Trägerabschnittes 54 kraftbeaufschlagt auf einem Kommutator anliegt. Folglich ist bei ordnungsgemäß plazierter Kohlebürste 62 allein eine Führung in axialer Richtung notwendig, ohne dass ein zusätzliches Klemmen notwendig ist.

Wie insbesondere aus den Fig. 1 und 2 ersichtlich ist, erstrecken sich bei von der Halterung aufgenommener Kohlebürste 62 entlang den Schmalseiten 80, 62 jeweils zwei Halteabschnitte oder -fahnen 68, 70 bzw. 72, 74 und entlang den Breitseiten 76, 78 jeweils ein Halteabschnitt bzw. eine Haltefahne 64, 66, die breiter als die an den Schmalseiten 80, 62 verlaufenden sind. Dabei geht von jeder Längskante 84, 86, 88, 90 der Kohlebürste 62 eine Haltefahne 68, 70, 72, 74 aus, wodurch zusammen mit den entlang verbleibender Längsseitenflächen 76, 78 der Kohlebürste 62 sich erstreckende Fahnen 64, 66 diese so axial geführt ist, dass ein Drehen dieser ausgeschlossen ist.

Dadurch, dass die Kohlebürste 62 auf der von dem Trägerabschnitt 54 aufgespannten Ebene, nämlich der Trägerfläche 60 flächig aufliegt, ist einerseits auch bei auftretenden Schwingungen ein einwandfreies Anliegen der Kohlebürste 62 an einen Kommutator gewährleistet. Da zudem die Kohlebürste 62 den Trägerabschnitt 54 nicht durchsetzt, bedarf es einer geringen Einbautiefe.

Insbesondere ist bei der Verwendung von Blockkohlebürsten der Vorteil gegeben, dass die zur Herstellung der Kohlebürste erforderliche pressfertige Mischung in gewünschter Richtung in Bezug auf die Längsachse der Kohlebürste verpresst werden kann, also z. B. parallel zur Längsrichtung der fertigen Kohlebürste oder senkrecht zu dieser. Hierin sind ergänzende und besonders hervorzuhebende Merkmale zu sehen.

Anzumerken ist, dass die aus dem Trägerabschnitt 54 ausgeschnittenen und aus deren Ebene herausgebogenen Abschnitte oder Fahnen auch derart verlaufen können, dass zumindest einige linienförmig an zum Beispiel diagonal gegenüberliegende Kanten 84, 90 bzw. 86, 88 der Kohlebürste 62 anliegen.

## Patentansprüche

1. Halterung (20, 52) mit einer Kohlebürste (16, 18, 62), insbesondere an einem Kommutator (14) oder einem Schleifring mit einer Stirnfläche anlegbaren Kohlebürste, umfassend ein gebogenes Federelement mit einem gegebenenfalls U- oder L-förmig gebogenen Halteabschnitt (56) und einem die Kohlebürste aufnehmenden Trägerabschnitt (24, 54), der eine rückseitige Fläche der Kohlebürste (34) flächig abstützende Abstützfläche (60) sowie entlang von Seitenflächen (46, 48, 50), insbesondere zweier gegenüberliegenden Seitenflächen oder Kanten (86, 88, 90) der Kohlebürste sich erstreckende Halteabschnitte (42, 44, 64, 66, 68, 70, 72, 74) aufweist, die aus dem Trägerabschnitt der Halterung frei geschnittene und aus von dem Trägerabschnitt aufgespannter Ebene herausgebogene Abschnitte sind,
**dadurch gekennzeichnet,**
**dass** die Kohlebürste (16, 18, 62) mit ihrer Rückseitenfläche flächig auf der aus dem Trägerabschnitt (24, 54) freigeschnittenen Abstützfläche (60) aufliegt.

2. Halterung nach Anspruch 1,
**dadurch gekennzeichnet,**
**dass** sich entlang jeder Seitenfläche (46, 48, 50, 76, 78, 80, 82) der Kohlebürste (16, 62) zumindest ein aus dem Trägerabschnitt (24, 54) der Halterung (20, 52) vorstehender Halteabschnitt (42, 44, 64, 66, 68, 70, 72, 74) erstreckt.

3. Halterung nach Anspruch 1,
**dadurch gekennzeichnet,**
**dass** sich entlang Schmalseiten (80, 82) der Kohlebürste (62) jeweils zwei Halteabschnitte (68, 70; 72, 74) und entlang Breitseiten (76, 78) der Kohlebürste jeweils ein Halteabschnitt (64, 66) erstrecken.

4. Halterung nach zumindest Anspruch 1,
**dadurch gekennzeichnet,**
**dass** entlang jeder Kante (86, 88, 90) der Kohlebürste (62) zumindest ein Halteabschnitt (68, 70, 72, 74) verläuft.

5. Halterung nach zumindest einem der vorhergehenden Ansprüche,
**dadurch gekennzeichnet,**
**dass** die Halteabschnitte (64, 66, 68, 70, 72, 74) die Kohlebürste (62) klemmend fixieren.

6. Halterung nach zumindest einem der vorhergehenden Ansprüche,
**dadurch gekennzeichnet,**
**dass** die Kohlebürste eine Blockkohlebürste oder eine Hammerkohlebürste ist.

7. Halterung nach zumindest einem der vorhergehenden Ansprüche,
**dadurch gekennzeichnet,**
**dass** die Kohlebürste senkrecht zu ihrer Längsachse gepresst ist.

8. Halterung nach zumindest einem der vorhergehenden Ansprüche,
**dadurch gekennzeichnet,**
**dass** die Kohlebürste parallel zu ihrer Längsachse gepresst ist.

9. Halterung (20, 52) für eine, insbesondere an einem Kommutator (14) oder einem Schleifring mit einer Stirnfläche anlegbare, Kohlebürste (16, 18, 62), umfassend ein gebogenes Federelement mit einem gegebenenfalls U- oder L-förmig gebogenen Halteabschnitt (56) und einem die Kohlebürste aufnehmenden Trägerabschnitt (24, 54), der eine rückseitige Fläche der Kohlebürste (34) flächig abstützende Abstützfläche (60) sowie entlang von Seitenflächen (46, 48, 50), insbesondere zweier gegenüberliegenden Seitenflächen oder Kanten (86, 88, 90) der Kohlebürste sich erstreckende Halteabschnitte (42, 44, 64, 66, 68, 70, 72, 74) aufweist, die aus dem Trägerabschnitt der Halterung frei geschnittene und aus von dem Trägerabschnitt aufgespannter Ebene herausgebogene Abschnitte sind,
**dadurch gekennzeichnet,**
**dass** die Abstützfläche (60) zum flächigen Abstützen der Rückseitenfläche der Kohlebürste (16, 18, 62) eine freigeschnittene Fläche des Trägerabschnitts (24, 54) ist.

10. Halterung nach Anspruch 9,
**dadurch gekennzeichnet,**
**dass** die Halteabschnitte (42, 44, 64, 66, 68, 70, 72, 74) entlang Seiten eines Rechtecks verlaufen, wobei jeweils zwei Halteabschnitte (68, 70; 72, 74) entlang kürzerer Seite und jeweils ein Halteabschnitt (64, 66) entlang längerer Seite des Rechtecks verlaufen.

## Claims

1. Holding device (20, 52) with a carbon brush (16, 18, 62), especially a carbon brush connectable to a commutator (14) or a friction ring with a front face, comprising a bent spring element (56) with an optionally U- or L-shaped bent holding portion (56) and a carrier portion (24, 54) receiving the carbon brush, said carrier portion comprising a supporting surface (60) supporting in a plane manner a rear surface of the carbon brush (34) as well as holding portions (42, 44, 64, 66, 68, 70, 72, 74) extending along side surfaces (46, 48, 50), in particular two opposite side faces or edges (86, 88, 90) of the carbon brush, said holding portions being portions cut clear from the carrier portion of the holding device and bent out of the plane defined by the carrier portion,
**characterized in**
**that** the carbon brush (16, 18, 62) rests with its back surface flat on the supporting surface (60) cut free from the carrier portion (24, 54).

2. Holding device according to claim 1,
**characterized in**
**that** at least one holding portion (42, 44, 64, 66, 68, 70, 72, 74) protruding from the carrier portion (24, 54) of the holding device (20, 52) extends along each side surface (46, 48, 50, 76, 78, 80, 82) of the carbon brush (16, 62)

3. Holding device according to claim 1,
**characterized in**
**that** always two holding portions (68, 70; 72, 74) extend along narrow sides (80, 82) of the carbon brush (62) and always one holding portion (64, 66) along broad sides (76, 78) of the carbon brush.

4. Holding device according to at least claim 1,
**characterized in**
**that** at least one holding portion (68, 70, 72, 74) runs along each edge (86, 88, 90) of the carbon brush (62).

5. Holding device according to at least one of the preceding claims,
**characterized in**
**that** the holding portions (64, 66, 68, 70, 72, 74) secure the carbon brush (62) in clamping manner.

6. Holding device according to at least one of the previous claims,
**characterized in**
**that** the carbon brush is either a block carbon brush or a hammer carbon brush.

7. Holding device according to at least one of the previous claims,
**characterized in**
**that** the carbon brush is pressed vertically to its longitudinal axis.

8. Holding device according to at least one of the previous claims,
**characterized in**
**that** the carbon brush is pressed parallel to its longitudinal axis.

9. Holding device (20,52) for a carbon brush (16, 18, 62), especially one that is connectable to a commutator (14) or a friction ring with a front face, comprising a bent spring element (56) with an optionally U- or L-shaped bent holding portion (56) and a carrier portion (24, 54) receiving the carbon brush, said carrier portion comprising a supporting surface (60) supporting in a plane manner a rear surface of the carbon brush (34) as well as holding portions (42, 44, 64, 66, 68, 70, 72, 74) extending along side surfaces (46, 48, 50), in particular two opposite side faces or edges (86, 88, 90) of the carbon brush, said holding portions being portions cut clear from the carrier portion of the holding device and bent out of the plane defined by the carrier portion,
**characterized in**
**that**, for supporting the back surface of the carbon brush (16, 18, 62) in a plane manner, the supporting surface (60) is a free-cut surface of the carrier portion (24, 54).

10. Holding device according to claim 9,
**characterized in**
**that** the holding portions (42, 44, 64, 66, 68, 70, 72, 74) run along sides of a rectangle, whereby always two holding portions (68, 70; 72, 74) run along shorter side and always one holding portion (64, 66) along longer side of the rectangle.

## Revendications

1. Dispositif de fixation (20, 52) avec un balai de charbon (16, 18, 62), en particulier un balai pouvant être mis en contact avec un commutateur (14) ou une bague collectrice avec une face frontale, comprenant un élément élastique courbé avec une section de fixation (56) courbée présentant le cas échéant une forme en U ou en L et une section portante (24, 54) logeant le balai de charbon, laquelle présente une surface d'appui (60) soutenant à plat la surface arrière du balai de charbon (34), ainsi que des sections de fixation (42, 44, 64, 66, 68, 70, 72, 74) s'étendant le long des surfaces latérales (46, 48, 50), en particulier de deux surfaces latérales opposées, ou de bords (86, 88, 90) du balai de charbon, lesquelles sections de fixation sont des sections découpées dans la section portante et ressortant de manière courbée du plan formé par la section portante,
**caractérisé en ce**
**que** le balai de charbon (16, 18, 62) s'appuie avec sa surface arrière à plat sur la surface d'appui (60) découpée dans la section portante (24, 54).

2. Dispositif de fixation selon la revendication 1,
**caractérisé en ce**
**qu'**au moins une section de fixation (42, 44, 64, 66, 68, 70, 72, 74) dépassant de la section portante (24, 54) du dispositif de fixation (20, 52) s'étend le long de chaque surface latérale (46, 48, 50, 76, 78, 80, 82) du balai de charbon (16, 62).

3. Dispositif de fixation selon la revendication 1,
**caractérisé en ce**
**que** s'étendent respectivement deux sections de fixation (68, 70 ; 72, 74) le long des petits côtés (80, 82) du balai de charbon (62) et respectivement une section de fixation (64, 66) le long des grands côtés (76, 78).

4. Dispositif de fixation selon au moins la revendication 1,
**caractérisé en ce**
**qu'**au moins une section de fixation (68, 70, 72, 74) s'étend le long de chaque bord (86, 88, 90) du balai de charbon (62).

5. Dispositif de fixation selon au moins une des revendications précédentes,
**caractérisé en ce**
**que** les sections de fixation (64, 66, 68, 70, 72, 74) maintiennent le balai de charbon (62) par serrage.

6. Dispositif de fixation selon au moins une des revendications précédentes,
**caractérisé en ce**
**que** le balai de charbon est un balai à bloc ou un balai à marteau.

7. Dispositif de fixation selon au moins une des revendications précédentes,
**caractérisé en ce**
**que** le balai de charbon est pressé verticalement par rapport à son axe longitudinal.

8. Dispositif de fixation selon au moins une des revendications précédentes,
**caractérisé en ce**
**que** le balai de charbon est pressé parallèlement à son axe longitudinal.

9. Dispositif de fixation (20, 52) pour un balai de charbon (16, 18, 62) pouvant en particulier être mis en contact avec un commutateur (14) ou une bague collectrice avec une face frontale, comprenant un élément élastique courbé avec une section de fixation (56) courbée présentant le cas échéant une forme en U ou en L et une section portante (24, 54) logeant le balai de charbon, laquelle présente une surface d'appui (60) soutenant à plat la surface arrière du balai de charbon (34), ainsi que des sections de fixation (42, 44, 64, 66, 68, 70, 72, 74) s'étendant le long des surfaces latérales (46, 48, 50), en particulier de deux surfaces latérales opposées, ou de bords (86, 88, 90) du balai de charbon, lesquelles sections de fixation sont des sections découpées dans la section portante et ressortant de manière courbée du plan formé par la section portante,
**caractérisé en ce**
**que** le surface portante (60) permettant l'appui à plat de la surface arrière du balai de charbon (16, 18, 62) est une surface découpée dans la section portante (24, 54).

10. Dispositif de fixation selon la revendication 9,
**caractérisé en ce**
**que** les sections de fixation (42, 44, 64, 66, 68, 70, 72, 74) s'étendent le long des côtés d'un rectangle, sachant que respectivement deux sections de fixation (68, 70 ; 72, 74) s'étendent le long du côté le plus court et respectivement une partie de fixation (64, 66) le long du côté le plus long du rectangle.
